# FASCICULE DE BREVET EUROPEEN

(11) **EP 2 621 340 B1**
(45) Date de publication et mention de la délivrance du brevet: **26.11.2014**
(21) Numéro de dépôt: 11764823.8
(22) Date de dépôt: 31.08.2011
(51) Int. Cl.: A61B 5/22, A63B 23/12, A61H 1/02

(54) **APPAREIL DE RENFORCEMENT MUSCULAIRE ET/OU DE REEDUCATION DE L'ARTICULATION DE L'EPAULE ET DU MEMBRE SUPERIEUR EN CHAINE CINETIQUE FERMEE**
VORRICHTUNG FÜR MUSKELKRÄFTIGUNG UND/ODER -REHABILITATION DES SCHULTERGELENKS UND DER OBEREN EXTREMITÄTEN IN GESCHLOSSENER BEWEGUNGSKETTE
APPARATUS FOR CLOSED KINETIC CHAIN MUSCLE STRENGTHENING AND/OR REHABILITATION OF THE SHOULDER JOINT AND OF THE UPPER LIMB

(30) Priorité: 28.09.2010 FR 1057813
(43) Date de publication de la demande: 07.08.2013
(73) Titulaire: Europhyseo, 08000 Charleville-Mézières (FR)
(72) Inventeur: STEVENOT, Thierry, F-08000 Charleville-mezieres (FR); LUBIN, Mathias, F-08090 Saint Laurent (FR)
(74) Mandataire: Rhein, Alain
(86) Numéro de dépôt international: PCT/FR2011/051998
(87) Numéro de publication internationale: WO 2012/045934

(56) Documents cités:
- FR-A1- 2 674 136
- US-A- 4 817 943
- US-A- 5 830 160
- US-A1- 2004 082 437
- US-B1- 6 227 047

## Description

La présente invention a pour objet un appareil de renforcement musculaire et/ou de rééducation de l'articulation de l'épaule et du membre supérieur en chaîne cinétique fermée.

On a constaté que les pathologies des tendons profonds de l'épaule (coiffe des rotateurs) sont d'une très grande fréquence, et que l'évolution ultime de cette pathologie tendineuse est la rupture.

Des études ont montré qu'à 70 ans, 50% des personnes présentent une rupture de coiffe et qu'à 80 ans elles sont 70%. Les thérapeutes sont donc confrontés quotidiennement à ce type de pathologies, et le vieillissement de la population accroît la fréquence de ce problème.

Le membre supérieur est utilisé par l'homme en chaîne cinétique ouverte la plupart du temps, la main étant mobile. Cette utilisation du membre supérieur en chaîne cinétique ouverte sollicite énormément les muscles de la coiffe des rotateurs et favorise les décentrages qui causent à terme des lésions tendineuses évolutives.

Pour remédier à ces problèmes, on pratique des techniques de rééducation en chaîne cinétique ouverte qui, si elles sont indispensables, présentent toutefois des inconvénients. Le renforcement des muscles abaisseurs en chaîne ouverte favorise le décentrage, et le renforcement des rotateurs latéraux génère des contraintes délétères dans le supra-épineux.

Les présents demandeurs ont constaté que la sollicitation du membre supérieur en chaîne cinétique fermée permet, dans certaines conditions, de participer au recentrage d'une tête humérale décentrée. De ce constat est née une technique nouvelle de recentrage gléno-huméral actif en chaîne cinétique fermée guidée par le praticien.

Selon cette technique le patient élève le bras dans le plan de la scapula, ou légèrement en avant de ce plan, jusqu'à ce qu'il se trouve dans le prolongement de la partie sous-cutanée de l'épine de la scapula, éventuellement un peu en dessous si la position est douloureuse ou inconfortable. Cela permet à coup sûr d'avoir entre le plan de la glène (surface articulaire de la scapula) et l'axe de la diaphyse humérale, un angle (ouvert en dehors et en bas) supérieur à 90°. Dans certains cas, notamment si le décentrage antérieur de la tête humérale sur la glène scapulaire est important, la position du membre supérieur sera légèrement modifiée. Le bras sera alors élevé en flexion ou dans une position intermédiaire entre la flexion et l'abduction dans le plan de la scapula.

La position adéquate est déterminée par le praticien, et une fois atteinte, ce dernier tient fermement la main du patient et lui demande d'exercer des mouvements de traction ou de poussée, successivement et/ou en alternance, de préférence sans fléchir le coude ni surélever l'épaule, et en maintenant la contraction pendant un temps déterminé.

Cette technique de rééducation donne de bons résultats, mais sa mise oeuvre présente certains inconvénients, et notamment en ce qu'elle nécessite en permanence la participation du praticien. Ce travaille en chaîne fermée corrige les décentrages de l'articulation gléno-humérale.

C'est dans le but de remédier à ces inconvénients qu'il est proposé un appareil de renforcement musculaire et/ou de rééducation de l'articulation de l'épaule et du membre supérieur en chaîne cinétique fermée, permettant la mise en oeuvre de la technique de recentrage gléno-huméral actif sans intervention du praticien si ce n'est pour la mise en place et la surveillance, et permettant un travail réalisé d'une façon répétitive, quantifiée et mesurée. On notera que cet appareil n'est pas seulement destiné à un travail de rééducation, puisqu'il est également utilisable dans un but préventif ou de musculation.

On notera que l'on connaît déjà des appareils de renforcement musculaire et/ou de rééducation de l'articulation de l'épaule et du membre supérieur. Ces appareils comportent tous des moyens de positionnement de l'utilisateur ou patient, un ensemble de travail comprenant des moyens résistants permettant à l'utilisateur ou patient d'exercer des efforts, des moyens supports qui relient ledit ensemble de travail auxdits moyens de positionnement, et munis de moyens de réglage permettant de positionner et d'orienter ledit ensemble de travail dans l'espace.

C'est par exemple le cas du document US 5 830 160, qui décrit un appareil pour évaluer la performance d'un mouvement, par la mesure des forces de contrainte générées lors d'un mouvement guidé le long d'une trajectoire désirée. Cet appareil, qui est particulièrement destiné à la rééducation de personne victimes d'un dommage au cerveau, ne peut pas permettre la mise en oeuvre de la technique précitée, puisqu'il ne permet pas de réaliser des efforts bras tendu ou légèrement fléchi, dans une direction particulière, et particulièrement dans le prolongement de la partie sous-cutanée de l'épine de la scapula.

Le document US 2004/082437 décrit un appareil permettant d'extraire des mesures isocinétiques du moment appliqué par une partie du corps, cette dernière effectuant un mouvement pivotant ou de flexion à une vitesse angulaire donnée autour d'un axe pivot effectif. Même transformé, pour permettre un travail dans l'axe, cet appareil ne permettrait pas de mettre en oeuvre la technique précitée.

Le document US 6 227 047 décrit un appareil comprenant un bras horizontal réglable couplé à un élément vertical sur lequel il s'ajuste verticalement. Le bras horizontal est muni de moyens de mesures isocinétiques. Cet appareil ne permet pas à un utilisateur ou patient de positionner son bras selon l'angle prescrit pour réaliser le travail requis dans la technique précitée.

Le document US 4 817 943 concerne un appareil d'exercice physique conçu pour le développement des muscles des épaules. Cet appareil permet à l'utilisateur de réaliser des exercices de rotation de épaules bras fléchis, et il n'est pas adapté, ni adaptable, à la mise en oeuvre de la technique précitée.

Le document FR 2 674 136 propose un dispositif de rééducation de l'épaule, dans le but d'assurer un mouvement de pivotement de l'articulation autour d'un axe déterminé, tout en exerçant sur le membre une force de traction réglable de manière à réaliser une détraction de l'articulation. Ce dispositif ne permet de mettre en oeuvre la technique précitée, et de plus il produit des effets opposés, puisqu'il conduit à exercer une force de traction sur l'articulation.

Aucun des appareils de renforcement musculaire et/ou de rééducation de l'articulation de l'épaule et du membre supérieur, connus à ce jour, ne permet de mettre en oeuvre la technique de rééducation précitée.

L'appareil de renforcement musculaire et/ou de rééducation de l'articulation de l'épaule et du membre supérieur en chaîne cinétique fermée selon l'invention comporte des moyens de positionnement de l'utilisateur ou patient, un ensemble de travail comprenant des moyens résistants, permettant à l'utilisateur ou patient d'exercer des efforts, des moyens supports qui relient ledit ensemble de travail auxdits moyens de positionnement, et munis de moyens de réglage permettant de positionner et d'orienter ledit ensemble de travail dans l'espace, et il se caractérise essentiellement en ce que :
- lesdits moyens résistants sont associés à un moyen de préhension destiné à être saisi par l'utilisateur ou patient pour lui permettre d'exercer lesdits efforts en compression ou en traction à l'encontre desdits moyens résistants, en chaîne fermée,
- lesdits moyens supports ainsi que lesdits moyens de réglage, sont conformés en sorte que lesdits moyens résistants puissent être positionnés, par rapport à l'utilisateur ou patient, au-dessus et latéralement du côté du membre à faire travailler, et en sorte que la direction selon laquelle doivent s'exercer lesdits efforts en compression ou en traction, soit dans l'axe dudit membre, alors que celui-ci est positionné tendu, élevé dans le plan de la scapula, jusqu'à ce qu'il se trouve dans le prolongement de la partie sous-cutanée de l'épine de la scapula, et que ledit ensemble de travail soit à une distance permettant que lesdits efforts en compression ou en traction puissent être réalisés bras tendu ou légèrement fléchi.

On notera que le positionnement initial du bras est réalisé par le praticien, et que celui-ci peut estimer, selon le bilan diagnostic qu'il a réalisé préalablement, que le bras ne doit pas être positionné exactement dans le plan de la scapula, mais légèrement en avant de ce plan.

Selon une caractéristique additionnelle de l'appareil selon l'invention, les moyens supports consistent en un bras conçu apte être orienté angulairement par rapport aux moyens de maintien et de positionnement, et à l'extrémité distale duquel l'ensemble de travail peut être déplacé axialement et en pivotement axial, avec possibilité d'immobilisation dans la position choisie.

Selon une caractéristique additionnelle de l'appareil selon l'invention, les moyens résistants sont montés mobiles en pivotement sur l'ensemble de travail, selon un axe perpendiculaire à la direction des efforts de traction ou de compression qui peuvent être exercés sur lesdits moyens résistants.

Selon une autre caractéristique additionnelle de l'appareil selon l'invention, les moyens de positionnement de l'utilisateur ou patient comprennent un châssis auquel sont solidarisés les moyens supports, et comportent d'une part des moyens repères permettant de placer l'utilisateur ou patient par rapport auxdits moyens supports, et d'autre part des moyens de maintien permettant d'immobiliser ledit utilisateur ou patient, ou bien que ledit utilisateur ou patient puisse s'immobiliser, pour lui permettre d'effectuer ses exercices.

Selon une autre caractéristique additionnelle de l'appareil selon l'invention, les moyens de positionnement comprennent une plateforme sur laquelle l'utilisateur ou patient s'assoit pour effectuer ses exercices.

Selon une autre caractéristique additionnelle de l'appareil selon l'invention, les moyens de maintien consistent en une poignée destinée à être saisie par l'utilisateur ou patient de sa main libre.

Selon une autre caractéristique additionnelle de l'appareil selon l'invention, les moyens résistants sont associés à des moyens de réglage de leur dureté.

Selon une autre caractéristique additionnelle de l'appareil selon l'invention, les moyens résistants sont associés à des moyens de mesure des efforts exercés.

Selon une autre caractéristique additionnelle de l'appareil selon l'invention, les moyens résistants consistent en un vérin hydraulique, pneumatique ou à ressort.

Selon une autre caractéristique additionnelle de l'appareil selon l'invention, les moyens résistants consistent en des moyens moteurs, aptes à translater le moyen de préhension.

Les avantages et les caractéristiques de l'appareil selon l'invention, ressortiront plus clairement de la description qui suit et qui se rapporte au dessin annexé, lequel en représente un mode de réalisation non limitatif.

Dans le dessin annexé :
- la figure 1 représente une vue schématique en perspective d'un appareil selon l'invention.
- la figure 2 représente une vue schématique en perspective du même appareil en cours d'utilisation.

En référence à ces figures 1 et 2, on peut voir un appareil 1 de renforcement musculaire et/ou de rééducation de l'articulation de l'épaule et du membre supérieur en chaîne cinétique fermée selon l'invention, destiné à permettre la rééducation de l'épaule d'un utilisateur ou patient H, et plus particulièrement à mettre en oeuvre la technique de recentrage gléno-huméral actif décrite précédemment, sans intervention du praticien si ce n'est pour l'installation de l'utilisateur ou patient H et sa surveillance.

Cet appareil 1 comporte une chaise 2 permettant l'installation de l'utilisateur ou patient H dans la bonne position pour réaliser les exercices de rééducation. Cette chaise 2 comprend essentiellement un châssis 20 et une plateforme horizontale 21 sur laquelle l'utilisateur ou patient H vient s'asseoir.

On notera que selon une variante, non représentée, de l'appareil de rééducation selon l'invention, les exercices de rééducation peuvent être réalisés debout par l'utilisateur ou patient H.

L'appareil 1 comporte également un ensemble de travail 3, relié à la chaise 2 par l'intermédiaire de moyens supports 4.

L'ensemble de travail 3 comprend des moyens résistants 30, de type, non limitativement, vérin hydraulique, pneumatique ou à ressort, associés à une poignée 31 destinée à être saisie pour permettre d'exercer des efforts de traction ou de compression à l'encontre des moyens résistants 30 selon la double flèche TC, et un bâti 32 sur lequel sont fixés les moyens résistants 30.

On notera que les moyens résistants peuvent consister en des moyens moteurs aptes à déplacer la poignée 31 selon TC, les efforts étant alors réalisés en résistance aux déplacements.

Les moyens supports 4 sont destinés à supporter l'ensemble de travail 3 et à le positionner à l'emplacement adéquat pour que l'utilisateur ou patient H puisse réaliser ses exercices de rééducation de manière optimale.

Les moyens supports 4 consistent en un bras 40 solidarisé au châssis 20 de la chaise 2, qui comprend trois parties, à savoir deux parties extrêmes rectilignes 41 et 42 reliées par une partie intermédiaire 43 formant un coude. La première partie rectiligne 41 est engagée verticalement dans un tube vertical 22 du châssis 20 où elle peut y pivoter et s'y translater longitudinalement, selon respectivement les flèche T et P, avec possibilité de blocage au moyen d'une bride 23, tandis que la seconde partie rectiligne 42 porte le bâti 32 de l'ensemble de travail 3, lequel peut pivoter et se déplacer sur la seconde partie rectiligne 42, selon respectivement les flèches D et R, avec possibilité de blocage au moyen d'une bride 33, et que la partie intermédiaire courbe 43 est destinée à donner une orientation oblique à la partie rectiligne 42.

D'autre part, les moyens résistants 30 sont montés mobiles en pivotement sur le bâti 32, selon un axe X, perpendiculaire à l'axe de déplacement de la poignée 31 selon TC.

Les différents réglages autorisés par les moyens supports, sont destinés à permettre de positionner et orienter les moyens résistants 30 par rapport au bras de l'utilisateur ou patient H, lequel est disposé tendu obliquement dans une position déterminée par le praticien, et en sorte que la direction TC des efforts soit dans l'axe du bras. Et plus particulièrement en sorte que se crée entre le plan de la glène (surface articulaire de la scapula) et l'axe de la diaphyse humérale, un angle supérieur à 90°

Après réalisation des réglages, l'utilisateur ou patient H peut saisir la poignée 31 et exercer des mouvements de compression ou de traction à l'encontre des moyens résistants 30, tout en conservant le bras tendu, éventuellement légèrement fléchi.

Comme cela est visible sur la figure 2, par rapport à la figure 1, les différents réglages permettent également de traiter l'épaule gauche ou l'épaule droite, en déplaçant l'ensemble de travail 3 par le pivotement selon P de la partie rectiligne 41 du bras 40, alors que préalablement l'utilisateur ou patient H s'est positionné en sorte que son épaule à traiter soit au droit du tube 22.

A ce propos, on notera que pour permettre cette transition, la chaise 2 est conformée de manière réversible, en l'occurrence elle comporte un dossier 24 qui peut être déplacé sur l'un ou l'autre des deux côtés adjacents au tube 22, et l'assise 21 comporte en bordure sur chacun de ces deux côtés opposés au tube 22, une poignée 25 destinée à être saisie par l'utilisateur ou patient H par sa main libre, de manière à assurer sa stabilité en réaction à l'effort fourni lors de la réalisation des exercices.

De manière optionnelle, les moyens résistants 30 sont de dureté réglable. D'autre part ils peuvent également comporter des moyens de mesure des efforts fournis, de type dynamométriques ou autres. Ces moyens de mesure sont de préférence disposés au niveau des moyens résistants 30, et de manière visible par l'utilisateur ou patient H, lequel peut ainsi vérifier la qualité de son travail et, dans le cas de travail isométrique, visualiser le niveau d'effort qu'il doit maintenir pendant une durée déterminée.

L'appareil de rééducation 1 selon l'invention permet qu'un utilisateur ou patient H puisse réaliser des efforts en traction ou en compression, de manière continue ou en alternance, de l'épaule en chaîne cinétique fermée sans cisaillement des muscles de la coiffe des rotateurs.

Le travail actif de l'utilisateur, qui va tirer ou pousser sur la poignée 25 qui est quasi fixe, va générer des contraintes en compression sur l'articulation, et des forces centripètes de la musculature sur la tête humérale et le pourtour de la glène.

Ces contraintes en compression vont alors, dans ces conditions précises, entraîner un glissement de la tête humérale vers le bas et l'arrière, corrigeant alors la composante de décentrage antérieure et supérieure de la tête humérale sur la glène. Les forces centripètes améliorent ce phénomène.

Plus spécifiquement, lors du travail en traction, il y a en plus, une contraction des muscles pectoralis major, latissimus dorsi et teres major, qui provoquent dans cette situation particulière une compression articulaire et une rotation médiale automatique qui corrige la composante de décentrage rotatoire, appelée rétroversion de la tête humérale (ou spin en rotation médiale). Cette troisième composante de décentrage est corrigée par l'association de trois mouvements vers le bas, l'arrière et en rotation médiale de la tête humérale sur la glène de l'omoplate. Il est essentiel, dans le traitement des pathologies de la coiffe des rotateurs de l'épaule, de corriger ces décentrages, car ils ont pour conséquence un conflit entre les tendons de la coiffe des rotateurs et l'arche ostéo-ligamentaire acromio-coracoïdienne. L'appareil selon l'invention permet de corriger ces décentrages, de recentrer activement la tête humérale sur la glène, et de renforcer la coiffe globalement, sans rotation, donc sans contrainte de cisaillement dans le tendon du supra-épineux.

## Revendications

1. Appareil (1) de renforcement musculaire et/ou de rééducation de l'articulation de l'épaule et du membre supérieur en chaîne cinétique fermée, comportant des moyens (2) de positionnement de l'utilisateur ou patient (H), un ensemble de travail (3) comprenant des moyens résistants (30), permettant à l'utilisateur ou patient (H) d'exercer des efforts, des moyens supports (4) qui relient ledit ensemble de travail (3) auxdits moyens de positionnement (2), et munis de moyens de réglage permettant de positionner et d'orienter ledit ensemble de travail (3) dans l'espace,
lesdits moyens résistants (30) sont associés à un moyen de préhension (31) destiné à être saisi par l'utilisateur ou patient (H) pour lui permettre d'exercer lesdits efforts en compression ou en traction à l'encontre desdits moyens résistants (30), **caractérisé en ce que**
- lesdits moyens supports (4) ainsi que lesdits moyens de réglage, sont conformés en sorte que lesdits moyens résistants (30) puissent être positionnés, par rapport à l'utilisateur ou patient (H), au-dessus et latéralement du côté du membre à faire travailler, et en sorte que la direction (TC) selon laquelle doivent s'exercer lesdits efforts en compression ou en traction, soit dans l'axe dudit membre, alors que celui-ci est positionné tendu, élevé dans le plan de la scapula jusqu'à ce qu'il se trouve dans le prolongement de la partie sous-cutanée de l'épine de la scapula, et que ledit ensemble de travail (3) soit à une distance permettant que lesdits efforts en compression ou en traction puissent être réalisés bras tendu ou légèrement fléchi.

2. Appareil (1) selon la revendication 1, **caractérisé en ce que** les moyens supports (4) consistent en un bras (40) conçu apte à être orienté angulairement par rapport aux moyens (2) de maintien et de positionnement, et à l'extrémité distale duquel l'ensemble de travail (3) peut être déplacé axialement et en pivotement axial, avec possibilité d'immobilisation dans la position choisie.

3. Appareil (1) selon la revendication 1 ou la revendication 2, **caractérisé en ce que** les moyens résistants (30) sont montés mobiles en pivotement sur l'ensemble de travail, selon un axe (X) perpendiculaire à la direction (TC) des efforts de traction ou de compression qui peuvent être exercés sur lesdits moyens résistants (30).

4. Appareil (1) selon l'une quelconque des revendications précédentes, **caractérisé en ce que** les moyens (2) de positionnement de l'utilisateur ou patient (H) comprennent un châssis (20) auquel sont solidarisés les moyens supports (4), et comportent d'une part des moyens repères (21, 24) permettant de placer l'utilisateur ou patient (H) par rapport auxdits moyens supports, et d'autre part des moyens de maintien (25) permettant d'immobiliser ledit utilisateur ou patient (H), ou bien que ledit utilisateur ou patient (H) puisse s'immobiliser, pour lui permettre d'effectuer ses exercices.

5. Appareil (1) selon la revendication 4, **caractérisé en ce que** les moyens de positionnement comprennent une plateforme (21) sur laquelle l'utilisateur ou patient (H) s'assoit pour effectuer ses exercices.

6. Appareil (1) selon la revendication 4 ou la revendication 5, **caractérisé en ce que** les moyens de maintien consistent en une poignée (25) destinée à être saisie par l'utilisateur ou patient (H) de sa main libre.

7. Appareil (1) selon l'une quelconque des revendications précédentes, **caractérisé en ce que** les moyens résistants (30) sont associés à des moyens de réglage de leur dureté.

8. Appareil (1) selon l'une quelconque des revendications précédentes, **caractérisé en ce que** les moyens résistants (30) sont associés à des moyens de mesure des efforts exercés.

9. Appareil (1) selon l'une quelconque des revendications précédentes, **caractérisé en ce que** les moyens résistants (30) consistent en un vérin hydraulique, pneumatique ou à ressort.

10. Appareil (1) selon l'une quelconque des revendications 1 à 8, **caractérisé en ce que** les moyens résistants (30) consistent en des moyens moteurs, aptes à translater le moyen de préhension (31).

## Patentansprüche

1. Vorrichtung (1) für Muskelkräftigung und/oder -Rehabilitation des Schultergelenks und der oberen Extremitäten in geschlosser Bewegungskette, umfassend Mittel (2) zur Positionierung des Benutzers oder des Patienten (H), eine Arbeitseinheit (3), die Widerstandsmittel (30) umfasst, die es dem Benutzer oder Patienten (H) ermöglichen, Kräfte auszuüben, Stützmittel (4), die die besagte Arbeitseinheit (3) mit den besagten Positionierungsmitteln (2) verbinden und mit Einstellmitteln versehen sind, die es erlauben, die Arbeitseinheit (3) im Raum zu positionieren und auszurichten, wobei die Widerstandsmittel (30) einem Greifmittel (31) zugeordnet sind, das dazu bestimmt ist, von dem Benutzer oder Patienten (H) gegriffen zu werden, um es ihm zu ermöglichen, die besagten Kompressions- oder Zugkräfte gegen die Widerstandsmittel auszuüben (30),
**dadurch gekennzeichnet, dass**
- die besagten Stützmittel (4) sowie die Einstellmittel so gestaltet sind, dass die besagten Widerstandsmittel (30) relativ zu dem Patienten oder Benutzer (H) über und seitlich an der Seite der zu bearbeiteten Extremität positioniert werden können, und so dass die Richtung (TC), in der die Kompressions- oder Zugkräfte ausgeübt werden müssen, entlang der Achse der besagten Extremität ist, während diese ausgestreckt, hoch in der Ebene des Schulterblattes bis sie sich in der Verlängerung des subkutanen Teil der Spina scapulae befindet, positioniert ist, und dass sich die Arbeitseinheit (3) in einem Abstand befindet, der es erlaubt, dass die Kompressions- oder Zugkräfte mit ausgestrecktem oder leicht gebogenem Arm ausgeübt werden können.

2. Vorrichtung (1) nach Anspruch 1, **dadurch gekennzeichnet, dass** die Stützmittel (4) aus einem Arm (40) bestehen, der geeignet vorgesehen ist, um winklig in Bezug auf die Mittel (2) zum Halten und Positionieren ausgerichtet zu werden, und an dessen distalen Ende die Arbeitseinheit (3) axial und in axialer Schwenkung verschoben werden kann, mit der Möglichkeit der Immobilisierung in der gewählten Position.

3. Vorrichtung (1) nach Anspruch 1 oder Anspruch 2, **dadurch gekennzeichnet, dass** die Widerstandsmittel (30) schwenkbar an der Arbeitseinheit entlang einer Achse (X) senkrecht zur Richtung (TC) der Kompressions- oder Zugkräfte, die auf die besagten Widerstandsmittel (30) ausgeübt werden können, montiert werden.

4. Vorrichtung (1) nach irgendeinem der vorgehenden Ansprüche, **dadurch gekennzeichnet, dass** die Mittel (2) zur Positionierung des Benutzers oder Patienten (H) einen Rahmen (20) umfassen, mit dem die Stützmittel (4) fest verbunden sind, und der zum einen Markierungsmittel (21, 24), die es erlauben, den Benutzer oder Patienten (H) relativ zu den besagten Stützmitteln zu immobiliseren, und zum anderen Haltemittel (25), die es erlauben, den besagten Benutzer oder Patienten (H) zu immobilisieren, oder dass sich der besagte Benutzer oder Patient (H) selbst immobilisieren kann, um es ihm zu erlauben, seine Übungen durchzuführen, umfasst.

5. Vorrichtung (1) nach Anspruch 4, **dadurch gekennzeichnet, dass** die Positionierungsmittel eine Plattform (21) umfasst, auf der der Benutzer oder Patient (H) sitzt, um seine Übungen durchzuführen.

6. Vorrichtung (1) nach Anspruch 4 oder Anspruch 5, **dadurch gekennzeichnet, dass** die Haltemittel aus einem Handgriff (25) bestehen, der dazu bestimmt ist, vom Benutzer oder Patienten (H) mit seiner freien Hand gegriffen zu werden.

7. Vorrichtung (1) nach irgendeinem der vorgehenden Ansprüche, **dadurch gekennzeichnet, dass** die Widerstandmittel (30) Mitteln zur Einstellung ihrer Härte zugeordnet sind.

8. Vorrichtung (1) nach einem der vorgehenden Ansprüche, **dadurch gekennzeichnet, dass** die Widerstandmittel (30) Mitteln zum Messen der ausgeübten Kräfte zugeordnet sind.

9. Vorrichtung (1) nach irgendeinem der vorgehenden Ansprüche, **dadurch gekennzeichnet, daß** die Widerstandmittel (30) aus einem Hydraulik-, Pneumatik-, oder Federzylinder bestehen.

10. Vorrichtung (1) nach irgendeinem der Ansprüche 1 bis 8, **dadurch gekennzeichnet, dass** die Widerstandmittel (30) aus Motoreinrichtungen bestehen, die geeignet sind, um das Greifmittel (31) in Translation zu bewegen.

## Claims

1. An apparatus (1) for closed kinetic chain muscle strengthening and/or rehabilitation of the shoulder joint and the upper limb, including means (2) for positioning the user or patient (H), a working assembly (3) comprising resisting means (30) enabling the user or patient (H) to exert efforts, support means (4) that connect said working assembly (3) to said positioning means (2), and provided with adjusting means permitting to position and orientate said working assembly (3) in space, said resisting means (30) being associated with a gripping means (31) aimed at being grasped by the user or patient (H) in order to enable him to exert said compression or pulling efforts against said resisting means (30), wherein
- said support means (4) as well as said adjusting means are shaped so that said resisting means (30) can be positioned, with respect to the user or patient (H), above and laterally on the side of the limb to be worked, and so that the direction (TC) in which said compression or pulling efforts must be exerted is along the axis of said limb, while the latter is positioned stretched, raised in the plane of the scapula, until it is located in the extension of the subcutaneous portion of the spine of the scapula, and that said working assembly (3) is at a distance permitting that said compression or pulling efforts can be performed with a stretched or slightly bent arm.

2. An apparatus (1) according to claim 1, wherein the support means (4) consist of an arm (40) designed capable of being orientated angularly with respect to the maintaining and positioning means (2), and at the distal end of which the working assembly (3) can be displaced axially and in axial pivoting, with the possibility of immobilization in the position being chosen.

3. An apparatus (1) according to claim 1 or claim 2, wherein the resisting means (30) are mounted movable in pivoting on the working assembly, according to an axis (X) perpendicular to the direction (TC) of the pulling or compression efforts, which can be exerted on said resisting means (30).

4. An apparatus (1) according to any of the preceding claims, wherein the means (2) for positioning the user or patient (H) comprise a frame (20), which the support means (4) are made integral with, and include, on the one hand, marking means (21, 24) permitting to place the user or patient (H) with respect to said support means and, on the other hand, maintaining means (25) permitting to immobilize said user or patient (H), or that said user or patient (H) can immobilize himself, in order to permit him to make his exercises.

5. An apparatus (1) according to claim 4, wherein the positioning means comprise a platform (21) on which the user or patient (H) sits to make his exercises.

6. An apparatus (1) according to claim 4 or claim 5, wherein the maintaining means consist of a handle (25) aimed at being grasped by the user or patient (H) with his free hand.

7. An apparatus (1) according to any of the preceding claims, wherein the resisting means (30) are associated with means for adjusting their hardness.

8. An apparatus (1) according to any of the preceding claims, wherein the resisting means (30) are associated with means for measuring the exerted efforts.

9. An apparatus (1) according to any of the preceding claims, wherein the resisting means (30) consist of a hydraulic, pneumatic or spring jack.

10. An apparatus (1) according to any of claims 1 to 8, wherein the resisting means (30) consist of driving means capable of translating the gripping means (31).
